# EUROPÄISCHE PATENTSCHRIFT

(11) **EP 2 864 115 B1**
(45) Veröffentlichungstag und Bekanntmachung des Hinweises auf die Patenterteilung: **30.05.2018**
(21) Anmeldenummer: 12741266.6
(22) Anmeldetag: 25.06.2012
(51) Int. Cl.: B31D 3/02, B65H 45/20

(54) **VERFAHREN UND VORRICHTUNG ZUM UMFORMEN EINER PROFILFORM EINER MATERIALBAHN IN EIN REGELMÄSSIG WELLENARTIGES UND/ODER PERIODISCHES PROFIL**
METHOD AND DEVICE FOR DEFORMING A PROFILED SHAPE OF A MATERIAL WEB INTO A REGULARLY UNDULATING AND/OR PERIODIC PROFILE
PROCÉDÉ ET DISPOSITIF POUR TRANSFORMER UNE FORME DE PROFIL D'UNE BANDE DE MATIÈRE EN UN PROFIL À ONDULATION RÉGULIÈRE ET/OU UN PROFIL PÉRIODIQUE

(43) Veröffentlichungstag der Anmeldung: 29.04.2015
(73) Patentinhaber: Baumüller Anlagen-Systemtechnik GmbH & Co. KG, 90482 Nürnberg (DE)
(72) Erfinder: RICHTER, Olaf, 90547 Stein (DE)
(74) Vertreter: Götz, Georg Alois
(86) Internationale Anmeldenummer: PCT/EP2012/062241
(87) Internationale Veröffentlichungsnummer: WO 2014/000761

(56) Entgegenhaltungen:
- US-A- 4 953 378
- US-A- 5 689 989

## Beschreibung

Die Erfindung betrifft ein Verfahren zum Umformen einer Profilform, insbesondere Längs-Profilform, einer Materialbahn bzw. eines Bandmaterials oder von Materialstreifen in ein regelmäßig wellenartiges und/oder periodisches Profil. Die Materialbahn umfasst als Werkstoff Papier und/oder Kunststoff und/oder Kunststofffolie und/oder wärmeisolierendes Material, wobei Werkstoffe mit Metall/metallischen/ und/oder wärmeleitenden Bestandteilen ausgenommen sind. Ferner können noch im Rahmen der Erfindung mit Phenolharz geprägtes Papier, einschließlich HPL-Folien (HPL = High Pressure Laminate) oder CPL-Folien (CPL= Continuous Pressure Laminate) und aus dem Bereich Kunststoff Bakelit Einsatz finden.

Das Verfahren wird unter Verwendung eines oder mehrerer, sich bewegender Umformmittel ausgeübt, mit dem oder denen die Materialbahn in formschlüssigen Eingriff gebracht wird.

Ferner betrifft die Erfindung insbesondere zur Ausführung des genannten Verfahrens geeignete Anordnungen zum Umformen der Profilform einer Materialbahn in ein regelmäßig wellenartiges und/oder periodisches Profil. Für die Materialbahn ist eine Förder- oder Transporteinrichtung vorgesehen, die ein oder mehrere, bewegte oder bewegbare Umformmittel umfasst, mit dem oder denen die Materialbahn in formschlüssigen Eingriff steht oder setzbar ist.

### ZUM STAND DER TECHNIK

In der DE 195 45 038 A1 wird das Herstellen von wabenförmigen Platten beschrieben. Eine Materialbahn wird quer zur Bahnrichtung gefalzt, und die gefalzte Bahn auf Oberseite und Unterseite versetzt beleimt. Der gefalzte Abschnitt wird mit den Klebelinien gefaltet und gepresst. Danach werden im gepressten Zustand Ober- und Unterkante der Materialbahn abgeschliffen. Schließlich wird die Materialbahn gleichförmig gereckt und die gereckte Bahn in die gewünschten Längen geschnitten. Beim Recken der Materialbahn werden die durch die Klebelinien festgelegten Wabenmuster erzeugt. Für die präzise Einhaltung einer bestimmten Wabenmuster-Profilform ist allerdings nicht Sorge getragen.

Zur Herstellung gewellter bzw. gerippter Wärmetauscherlamellen ist es bekannt (US 5 758 535), abgerollte Metallbahnen zwischen gezahnten Walzenpaaren hindurchzuführen und dabei ein gewelltes Profil zur Bildung der Kühlrippen einzuprägen. Zu Beginn der Verarbeitungslinie wird mittels eines Pneumatikzylinders eine mechanische Spannung in der Metallbahn erzeugt, welche im Rahmen eines Regelkreises mit Dehnungsmessstreifen überwacht und über entsprechende Ansteuerung des Pneumatikzylinders nachgeregelt wird. In einer nachfolgenden Bearbeitungsstufe wird das gewellte Profil fest zusammengedrückt. Das gewellte, die Rippen bildende Profil wird im zusammengedrückten Zustand auf seine Durchschnittshöhe hin automatisch überwacht, die gegebenenfalls nachgeregelt wird. Maßnahmen zur Einhaltung einer genauen Form des eingeprägten Wellen- bzw. Rippenprofils sind allerdings nicht erkennbar.

Ebenfalls im Zusammenhang mit der Herstellung gewellter bzw. gerippter Kühllamellen aus Metallbahnen für Wärmetauscher ist ein Verfahren zur Regelung der jeweiligen Länge gerippter und abgetrennter Kühllamellenteile bekannt (US 5 207 083). Eine Metallbahn wird durch ein Formwalzenpaar geführt und dadurch mit einem gewellten Profil versehen. Das Formwalzenpaar wird von einem Hauptantrieb angetrieben, der von einer Hauptsteuerung kontrolliert wird. Im weiteren Herstellungsprozess wird die gewellte Metallbahn zusammengepresst und dann mittels Auszugswalzen wieder auf eine bestimmte Materialdichte gestreckt. Dazu werden die Auszugswalzen von einem Servoantrieb über eine Kopplung mit der Hauptsteuerung synchron in Phase mit den Formwalzen angetrieben. Zum Betrieb eines Längen-Regelkreises wird die jeweilige Länge der abgeschnittenen Kühllamellenteile als Istwert erfasst. Bei Abweichung von einem Sollwert wird die Geschwindigkeit des Servoantriebs für die Auszugswalzen für eine festgelegte Zeitdauer geändert, wobei sich eine Phasenverschiebung des Servoantriebs und den Auszugswalzen gegenüber dem Hauptantrieb und den Formwalzen ergibt. Daraus resultiert eine Änderung in der Länge und der Rippenteilung für das nächste, abzutrennende Kühllamellenteil. Die Steuerung bzw. Regelung für den Servoantrieb der Auszugswalzen beinhaltet einen PI-Regelalgorithmus, um die Länge und die Rippenteilung der abgetrennten Kühllamellenteile in der genannten Weise zu beeinflussen. Indem allerdings die Gesamtlänge eines abgetrennten Kühllamellenteils als Istwert gemessen und in den Regelkreis eingekoppelt wird, werden Abweichungen von der Einhaltung der spezifischen Profilform oder -gestalt nicht erfasst. Gewisse Ungenauigkeiten in der Gestalt und dem detaillierten Verlauf des Rippenprofils des jeweils abgetrennten Kühllamellenteils sind die Folge, die jedoch für Kühl- und Wärmertauscheranwendungen unschädlich sein dürften.

In der DE 10 2005 030 711 A1 ist der Einsatz von Papierwaben in Möbeln beschrieben. Zur Herstellung der Papierwaben ist angegeben, dass mit Hilfe von gezahnten und beheizten Doppelwalzen eine charakteristische Welle aufgeprägt wird.

### DARSTELLUNG DER ERFINDUNG

Der Erfindung liegt die Aufgabe zugrunde, bei einer Materialbahn bzw. einem Bandmaterial aus nichtmetallischem und nichtwärmeleitendem Werkstoff eine wellenartige oder periodische Profilform zu erzeugen, deren erwünschte Gestalt oder Struktur mit optimierter Genauigkeit innerhalb möglichst enger Toleranzen erreicht oder beibehalten wird. Zur Lösung wird auf das im Anspruch 1 angegebene Umformverfahren sowie auf die in dem Anspruch 11 angegebene Umform-Anordnunge verwiesen. Optionale, zweckmäßige Ausgestaltungen ergeben sich aus den abhängigen Ansprüchen.

Demnach sind den Umformmitteln Verstellmittel nachgeordnet, die zu einem formschlüssigen Eingriff in die vorher eingeprägte Profilstruktur der Materialbahn ausgebildet sind. Durch den Formschluss wird es den Verstellmitteln ermöglicht, zur Feinjustierung und/oder Korrektur der Profilstruktur im Sinne von deren Maßhaltigkeit in die profilierte Materialbahn einzugreifen, diese aktiv zu verschieben, zu halten oder zu beschleunigen und damit zu strecken, zu dehnen oder zu stauchen. Insbesondere lässt sich die Periodenlänge der Profilstruktur beispielsweise bei Abweichung von der vorgegebenen Maßhaltigkeit verändern.

Der Veränderung der Periodenlänge dient auch eine optionale Erfindungsausbildung, wonach die Umform- und die Verstellmittel in ihrer jeweiligen Lage beziehungsweise Position relativ zueinander verändert oder versetzt werden. In diesem Zusammenhang ist es zweckmäßig, dass die Umform- und die Verstellmittel in ihren Bewegungen anhand einer gemeinsamen Leitachse, insbesondere eines gemeinsamen Lagesollwerts synchronisiert werden. Dieser wird entweder virtuell generiert, beispielsweise mittels Hochlaufgeber, oder von einer realen Achse abgeleitet, beispielsweise von den Bewegungen der Umformmittel. Dem entspricht eine optionale Erfindungsausbildung, wonach die Verstellmittel synchron zu den Umformmitteln bewegt oder betätigt werden, wobei zur nachträglichen Feinjustierung und/oder Korrektur der Profilstruktur zwecks Einstellung, Veränderung oder Einhaltung von deren Maßhaltigkeit eine relative Phasenlage oder eine Phasenverschiebung zwischen den Verstellmitteln und den Umformmitteln eingestellt oder verändert wird.

Zur Einstellung der relativen Phasenlage oder der Phasenverschiebung können die Verstellmittel (oder auch die Umformmittel) mit entsprechenden Steuerdaten oder -parametern beaufschlagt werden, welche beispielsweise manuell eingegeben werden, beispielsweise auch im laufenden Umformbetrieb. Alternativ oder zusätzlich kann die Einstellung oder Veränderung der Phasenlage oder Phasenverschiebung der Verstellmittel (oder auch der Umformmittel) durch deren Regelung abhängig von einer Messung der Profil-Periodenlänge oder sonstiger Istmaße der geformten Profilstruktur erfolgen. Damit ist der Weg zu einem weiteren optionalen Erfindungskonzept eröffnet, wonach die einer Einstellung oder Veränderung der Periodenlänge der Profilstruktur in Rahmen eines Regelkreises mit der gemessenen Profil-Periodenlänge oder einer sonst erfassten Maßhaltigkeit der geformten Profilstruktur als Istwert realisiert sein.

Werden Verstellmittel synchron zu den Umformmitteln bewegt oder betätigt, so kann zur nachträglichen Feinjustierung und/oder Korrektur der Profilstruktur zwecks Einstellung, Veränderung oder Einhaltung von deren Maßhaltigkeit - alternativ oder zusätzlich in Kombination mit oben angesprochenen Verfahrensschritten - der räumliche Abstand zwischen den Umformmitteln und den Verstellmitteln eingestellt und verändert werden. Dies kann beispielsweise über eine manuelle Eingabe von der Abstandseinstellung dienender Antriebssteuerdaten oder -parameter erfolgen, welche insbesondere einer gewünschten Beeinflussung und Veränderung der Profilstruktur entsprechen. Alternativ oder zusätzlich kann für die Profilstruktur-Maßhaltigkeit eine Regelung des Abstands zwischen Umform- und Verstellmitteln abhängig von einer Messung der Profilstruktur-Periodenlänge und/oder sonstiger Istmaße des umgeformten Profils betrieben werden.

Zur Erhöhung der Maßhaltigkeit der umgeformten Profilstruktur ist nach der Formgebung eine zügige Abkühlung zweckmäßig. Dazu ist nach einer optionalen Erfindungsausbildung der Einsatz eines oder mehrerer Kühlmittel vorgesehen, mittels welcher nach dem Umformmittel-Einsatz in zeitlichem und örtlichem Abstand davon die profilierte Materialbahn in einen kälteren Zustand versetzt wird. Diese, die gebildete Profilstruktur stabilisierende Abkühlung lässt sich zweckmäßig mit einer vorherigen Erwärmung der Materialbahn zur Förderung von deren Umformbarkeit kombinieren. Eine Vorwärmung kann in einer den Umformmitteln in Materialbahn-Transportrichtung vorgeordneten Heizstation stattfinden. Alternativ oder zusätzlich können das oder die Umformmittel für das profilierende Kontaktieren der Materialbahn beheizt werden. Bevorzugt findet das nachfolgende Kühlen und Stabilisieren der Materialbahn-Profilstruktur zeit- und ortsgleich oder zumindest weitgehend zeit- und ortsgleich mit dem Verstellmittel-Eingriff bzw. -Einsatz statt.

Eine zur Durchführung des erfindungsgemäßen Umformverfahrens geeignete Umformanordnung zeichnet sich dadurch aus, dass dem oder den Umformmitteln in Förder- oder Transportrichtung ein oder mehrere, komplementär profilierte Verstellmittel nachfolgen. Diese sind zum formschlüssigen Eingriff in die profilierte Materialbahn ausgebildet. Zur Einhaltung der vorbestimmten Maßhaltigkeit sind die Umformmittel derart verstellbar ausgeführt, dass eine nachträgliche Feinjustierung und/oder Korrektur der durch die Umformmittel eingeprägten oder gebildeten Profilstruktur stattfinden kann.

Der Verbesserung der Verformbarkeit der Materialbahn dienen Heizmittel, welche den Umformmitteln vorgeordnet sind und auf die im Transport auf die Umformmittel befindliche Materialbahn oder -streifen einwirken. Alternativ oder zusätzlich können die Heizmittel mit den Umformmitteln in Wirkungsverbindung stehen oder baulich integriert sein, so dass deren direktes Beheizen ermöglicht ist. Ferner, vorzugsweise in Kombination mit den Heizmitteln, sind ein oder mehrere Kühlelemente oder Kühlorgane zum Kühlen der durch die Umformmittel bereits profilierten Materialbahn realisiert und diesen nachgeordnet. Die Kühlelemente oder Kühlorgane können separat ausgebildet sein und mit den Verstellmitteln in Wirkungsverbindung stehen. Eine andere, mögliche Realisierung besteht darin, dass die Kühlelemente mit den Verstellmitteln baulich integriert sind, indem beispielsweise das oder die Verstellmittel neben ihrer eigentlichen Verstellfunktion eine Ausbildung als passive Kühlkörper umfassen.

Es liegt im Rahmen der Erfindung, die Umform- und/oder Verstellmittel jeweils mit einem Paar einander gegenüberliegender Formräder zu realisieren (Walzenpaare), die jeweils am äußeren Umfang eine Verzahnung oder Form entsprechend dem einzuprägenden, zu biegenden oder sonst zu gestaltenden Profil aufweisen. Zwischen ihnen wird ein Durchgangs- oder Förderspalt für die Materialbahn begrenzt. In erfindungsspezifischer Weiterentwicklung dieser Anordnung, wobei die Formräderpaare miteinander synchronisiert angetrieben sind, ist den Verstell-Formrädern relativ zu den vorgeordneten Umformrädern ein Positions-/Lageversatz oder eine Phasenverschiebung eingeprägt. Der Lageversatz und/oder die Phasenverschiebung dienen der Einhaltung der vorbestimmten Maßhaltigkeit des Profils oder einer entsprechenden Korrektur.

Im Rahmen der Erfindung werden die Formräderpaare mit jeweils einem oder mehreren separaten Antrieben in Rotation versetzt. Zur Erzielung der Profilstruktur-Maßhaltigkeit ist es zweckmäßig, die Formräderpaare, insbesondere die Verstellformräder geregelt zu drehen, beispielsweise mittels Servoantriebe zur Erzielung einer hohen Bewegungspräzision. Sind die Formräderpaare oder auch die einzelnen Formräder jeweils mit einem separaten Antrieb gekoppelt (Einzelantriebstechnik), werden diese vorzugsweise miteinander über einen gemeinsam vorgegebenen Leitwert, beispielsweise Lagesollwert, synchronisiert. Zweckmäßig wird der Leitwert oder Lagesollwert über den entsprechenden Sollwerteingang des jeweiligen (Servo-)Antriebs zugeführt. Erfindungsspezifisch wird zur Herstellung, Wiederherstellung oder Einhaltung der Profilstruktur-Maßhaltigkeit dem oder den Antrieben des Verstellformräder-Paares gegenüber dem vorgeordneten Umform-Räderpaar ein Lageversatz oder eine Phasenverschiebung eingeprägt. Der Lageversatz bzw. die Phasenverschiebung kann zum einen über eine offene Steuerung ("open loop") beispielsweise mittels eines manuell betätigbaren Eingabemediums oder sonstiger Eingabeschnittstellen vorgegeben bzw. eingestellt werden. Zum anderen lässt sich der den Antrieben oder Servoantrieben des Verstellformräder-Paares einzuprägende Lage- bzw. Phasenversatz (-verschiebung) aus einem Regelkreis mit Soll-/Istwert-Vergleich und nachgeordnetem Regelglied ableiten. Der Istwert lässt sich aus einer Messstelle für die Periodenlänge oder für sonstige Maßhaltigkeits-Parameter der umgeformten Profilstruktur gewinnen. Auf der Basis der Erfindung ist es zweckmäßig, die Einhaltung bzw. Abweichung von der vorbestimmten Profil-Maßhaltigkeit über eine Messung der Periodenlänge der eingeprägten Profilstruktur zu überwachen. Bei Auswertung und Verarbeitung der Messung über Regelkreis ist die genannte Messstelle ausgangsseitig mit dem Istwert-Eingang eines Soll-/Istwert-Vergleichsglieds verbunden. Dem ist ein Regelglied, beispielsweise PI (=Proportional-Integral)-Regler, zur Bestimmung des einzuprägenden Lageversatzes oder der einzuprägenden Phasenverschiebung für den oder die Antriebe des Verstellformräder-Paares nachgeschaltet.

Alternativ zu, zusätzlich zu oder in Kombination mit der angesprochenen Erfindungsausbildung (Generierung einer relativen Phasenlage oder Phasenverschiebung zwischen den Verstell- und den Umform-Mitteln zur Feinjustierung und/oder Korrektur der vorher gebildeten Profilstruktur) wird zur Lösung der eingangs genannten Erfindungsaufgabe bei einer Anordnung zum Umformen der Profilform einer Materialbahn mit den anfangs genannten Merkmalen ferner folgendes vorgeschlagen: Die nachgeordneten, komplementär profilierten Verstellmittel sind mit einem oder mehreren Linearantrieben versehen oder verbunden. Diese sind zur Verstellung des Abstands zwischen den Umform- und den Verstellmitteln derart eingerichtet und ausgebildet, dass zur Einhaltung der vorbestimmten Maßhaltigkeit über eine Abstandsänderung eine etwaige nachträgliche Feinjustierung und/oder Korrektur der durch die Umformmittel gebildeten Profilstruktur erfolgt. So lässt sich je nach eingestelltem oder variierten Abstand der Umform- und der Verstellmittel ein Zusammendrücken oder Auseinanderziehen beziehungsweise eine Stauchung oder Dehnung des profilierten Bandmaterials und somit eine Feinjustierung und/oder Korrektur der Periodenlänge oder anderer Maßhaltigkeitsparameter der eingeprägten Profilstruktur erzielen.

Weitere Einzelheiten, Merkmale, Merkmalskombinationen, Vorteile und Wirkungen auf der Basis der Erfindung ergeben sich aus der nachfolgenden Beschreibung bevorzugter Ausführungsbeispiele der Erfindung und aus den Zeichnungen. Diese zeigen in:
- Figur 1: ein Blockbild einer Fertigungsanlage für wabenartig strukturiertes Flächenmaterial mit Umformung von Bandmaterial zu einer wellenartigen Profilstruktur;
- Figur 2: eine schematische Funktionsdarstellung für das Modul "Vorwärmung";
- Figur 3: eine schematische Funktionsdarstellung für das Modul "Umformung";
- Figur 4: eine schematische Funktionsdarstellung für das Modul "Abkühlung" mit Feinjustierung beziehungsweise Korrektur der Profilstruktur;
- Figur 5: eine schematische Funktionsdarstellung für das Modul "Querschneider";
- Figur 6: eine schematische Funktionsdarstellung für die Module "Seitenwender" und "Streifenverschweißer";
- Figur 7: ein detailliertes Blockbild für das der Profilstruktur-Maßhaltigkeit dienende Zusammenwirken der Funktionsmodule "Umformung" und "Abkühlräder" im Rahmen einer offenen Steuerung ("open loop")
- Figur 8: ein detailliertes Blockbild für das der Profilstruktur-Maßhaltigkeit dienende Zusammenwirken der Funktionsmodule "Umformung" und "Abkühlräder" im Rahmen eines Regelkreises ("closed loop")

Gemäß Figur 1 durchläuft ein beispielhafter Fertigungsprozess die als Module eins bis fünfzehn aufgeführten Fertigungsstationen oder -schritte, wobei die Module neun "Umformung" und zehn "Abkühlräder" von der Erfindung Gebrauch machen (siehe Beschreibung insbesondere im Zusammenhang mit Figuren 7 und 8). Beim Modul vier "Grobstreifenabwickler" findet ein Abrollen von Grobstreifenrollen mit Papier statt. Es werden zwei Papierrollen verwendet, um einen Endlosbetrieb zu gewährleisten. Die zweite Rolle wird in Reserve gehalten, bis das Papiermaterial der ersten Rolle aufgebraucht ist. Beim Modul fünf "Splicer" findet ein Verschweißen des Endbereichs einer Rolle mit dem Anfangsbereich der nächsten Rolle statt. Dies wird mit Hilfe eines elektromagnetisch angetriebenen Schweißstempels bewerkstelligt, wobei noch eine optische Sensorik zur Anwesenheitsprüfung von Papierstreifen eingesetzt wird. Beim Modul sechs "Zwischenspeicher" wird, um weiter einen kontinuierlichen Fertigungsbetrieb zu gewährleisten, die Zeit des Splicevorganges (Unterbrechung der Materialzufuhr) durch einen Zwischenspeicher kompensiert. Dazu werden auf einem beweglichen Träger Papierstreifen-Rollen bereitgehalten. Nach Vollendung des Splicevorganges ist der Speicher wieder zu füllen. Beim Modul sieben "Längsschneider" wird aus den zugeführten Papier-Grobstreifen eine bestimmte Anzahl Einzelstreifen erzeugt (z. B. 80mm breiter Grobstreifen in vier Einzelstreifen mit jeweils 20mm Breite).

Gemäß Figur 2 umfasst das Modul acht "Vorwärmung" ein Untergestell 1 aus Blech und Stahlrahmen. Darauf ist eine mehrstufige Heizeinrichtung 2 mit Widerstandsheizelementen 3 von beispielsweise je 300 Watt montiert. Innerhalb der Heizeinrichtung 2 sind, vorzugsweise je einer Stufe zugeordnet, mehrere Temperatursensoren 4.1-4.4 angeordnet. Von diesen ist ein Infrarot-Temperatursensor 4.4 im Endbereich der Heizeinrichtung 2 platziert. Durch dieses Vorwärm-Modul acht lässt sich die zugeführte Materialbahn, beispielsweise Papierstreifen, in mehreren Stufen auf über die Sensoren 4.1-4-4 einstellbare Temperaturen vorheizen, was die nachfolgende Umformung erleichtert.

Beim Modul neun "Umformung" gemäß Figur 3 befindet sich auf dem Untergestell 1 ein Antriebsaggregat 5, welches mehrere Antriebe, insbesondere je einem Umformrad zugeordneten Antriebe 5a, 5b aufweist. In der bildlichen Darstellung sind die Umformräder 6a, 6b jeweils über ihre vorstehenden, allein sichtbaren Wellen- bzw. Achsstummel markiert. Mit ihnen wird die wellenartige Profilstruktur der Papierstreifen erzeugt. Dazu ist der jeweiliger Außenumfang der Umformräder 6a, 6b mit einer Verzahnungsstruktur entsprechend der gewünschten Profilstruktur gestaltet. Zur besseren Verformbarkeit werden die Umformräder 6a, 6b jeweils separat beheizt. Die Umformung erfolgt unter Beaufschlagung eines vorher definierten Drucks (Anpresskraft), wobei auch Einwirkzeit und Temperatur für die Qualität der Materialbahn relevant sind. Die genannten Prozessparameter sind abhängig von der jeweiligen Materialwahl einzustellen.

Beim Modul zehn "Abkühlung" gemäß Figur 4 befindet sich auf dem Untergestell 1 ein zwei Kühlformräder 7a, 7b lagerndes Antriebsaggregat 8, welches je einem der Kühlformräder 7a, 7b zugeordnete Antriebe 8a, 8b aufweist. Wie in Figur 4 angedeutet, sind auch die Kühlformräder 7a, 7b am Außenumfang mit einer Verzahnungsstruktur entsprechend der der vorgeordneten Umformräder 6a, 6b versehen, so dass für die Kühlformräder 7a, 7b ein formschlüssiger Eingriff komplementär in die Profilstruktur ermöglicht ist, welche von den vorgeordneten Umformrädern 6a, 6b geformt wurde. Dadurch wird die Maßhaltigkeit stabilisiert bzw. erhöht. Dazu trägt auch die Kühlwirkung bei, die aufgrund der Masse und des vorzugsweise wärmeleitenden Materials (beispielsweise metallisch) der (unbeheizten) Kühlformräder 7a, 7b passiv ausgeübt wird. Um ihren formschlüssigen Eingriff in die bereits geformte Profilstruktur des geförderten Materialbands zu ermöglichen, werden die Kühlformräder 7a, 7b synchron zu den Umformrädern 6a, 6b angetrieben (siehe unten). Werden dabei die Kühlformräder 7a, 7b in ihrer Phase relativ zu den Umformrädern 6a, 6b versetzt, lässt sich eine Stauchung bzw. Streckung des bearbeiteten Materialbands in seiner Länge und auch in seiner Profilstruktur, vor allem in deren Periodenlänge bewirken.

Beim Modul elf "Querschneider" gemäß Figur 5 ist auf dem Untergestell 1 ein weiteres Antriebsaggregat 9 montiert, in das wenigstens zwei Antriebe, ein Antrieb 9a für ein Schneidrad 10a, und ein Antrieb 9b für ein gegenüberliegendes Gegenhalter-Formrad 10b aufgenommen sind. Wie in Figur 1 angedeutet, ist in Materialband-Förderrichtung 20 das Modul "Querschneider" nach den Modulen neun "Umformung" und zehn "Abkühlung" angeordnet. Die nachträgliche Feinjustierung bzw. Korrektur der durch die Umformräder 6a, 6b gebildeten Profilstruktur mittels der Kühlformräder 7a, 7b im Sinne der Einhaltung der Maßhaltigkeit erfolgt also noch vor dem Querschneiden bzw. Ablängen der Streifen auf eine vorher definierte Länge gemäß Figuren 1, 5.

Beim Modul zwölf "Zwischenförderung" werden die abgelängten Streifen in einen nachfolgenden Seitenwender abtransportiert. Dazu wird ein Förderband eingesetzt, in dessen Bereich vorzugsweise mehrere, z. B. vier optische Sensoren für die Kontrolle der Wabenstreifen angeordnet sind.

Bei den Modulen dreizehn "Seitenwender" und vierzehn "Streifenverschweißer" gemäß Figur 6 ist auf einem Gestell 11 ein Antriebsaggregat für beispielsweise vier Wabenstreifenwender mit entsprechenden Antrieben nebst Führungen 13 und einem Antrieb 14 für Schieber angeordnet. Einer ferner auf das Gestell 11 aufgesetzten Tischplatte 15 ist eine Positionskontrolleinrichtung 16 zugeordnet, um den Tischplattenzustand zu kontrollieren. Ferner steht die Tischplatte 15 mit Mitteln bzw. Antrieben 17 zum Anheben und Absenken in Wirkungsverbindung. Sobald ein abgelängter, gewellt profilierter Papierstreifen in den Seitenwender gelangt, wird dieser um 90° gedreht, der Streifen fällt ("auf der Seite liegend") auf den Wabentisch/Verschweißtisch (Tischplatte 15). Ein Schieber positioniert die Streifen, so dass diese dann vom von unten kommenden Streifenverschweißer zu einer Flächenstruktur verschweißt werden. Der Schieber fördert die Wabe weiter, so dass die nächsten Streifen an die vorhandene Struktur angeschweißt werden können. Die Prozessparameter Druck-, Einwirkzeit und Temperatur sind für die Qualität der Waben entscheidend und abhängig vom verarbeiteten Material.

Gemäß Figur 7 wird ein Materialband 19 mit noch glattem bzw. ebenem Längsprofil in Transportrichtung 20 in den Spalt eines Walzenpaares, gebildet aus den beiden gegenüberliegenden, gezahnten Umformrädern 6a, 6b, befördert. Nach Umformung in dem Walzenspalt ist das Materialband 19 mit einer in sägezahnartigen Wellen verlaufenden Profilstruktur mit der Periodenlänge 21 versehen. Zur Stabilisierung der erzielten Längsprofilform wird das nun gewellte Materialband 19a dem Spalt eines zweiten Walzenpaares, gebildet aus den beiden gegenüberliegenden Kühlformrädern 7a, 7b, zugeführt. Beide Formräderpaare werden von je einem Servoantrieb 22 bewegt und kontrolliert, der wie an sich bekannt standardmäßig mit einer Lage-, Drehzahl- und Stromregelung für den jeweiligen elektrischen Antriebsmotor ausgestattet ist. Jedem der Formräder 6a, 6b, 7a, 7b kann im Sinne einer Direkt- oder Einzelantriebstechnik jeweils ein eigener Elektromotor zum Drehantrieb zugeordnet sein. Alternativ können die Formräder je eines Walzenpaares 6a, 6b bzw. 7a, 7b über mechanische Kopplungen von einem gemeinsamen Elektromotor angetrieben sein. Um zwischen den beiden Walzenpaaren 6a, 6b und 7a, 7b bzw. zwischen den Umformrädern 6a,6b des Moduls neun und den Kühlformrädern 7a,7b des Moduls zehn zur Umformung bzw. zur Kühlung einen Gleich- bzw. Synchronlauf zu realisieren, wird den den beiden Walzenpaaren 6a, 6b bzw. 7a, 7b zugeordneten Servoantrieben 22 eine gemeinsame, virtuelle Leitachse vorgegeben. Diese ist mit einem Lagesollwert-Generator 23 realisiert, der von einem Hochlaufgeber 24 geführt wird, indem letzterer eine Soll-Geschwindigkeit an den Lagesollwert-Generator 23 ausgibt. Damit können die Kühlformräder 7a, 7b synchron zu den Umformrädern 6a, 6b laufen. Der Ausgang des Lagesollwert-Generators 23 ist dem Eingang des für das Umform-Walzenpaar 6a, 6b bestimmten Servoantriebs direkt zugeführt. Beim Eingang des für das Kühlform-Walzenpaar 7a, 7b bestimmten Servoantriebs wird dem Ausgang des Lagesollwert-Generators 23 noch eine Phasenverschiebung (offset) 26a zwischen der jeweiligen Nullstellung der Umformräder 6a, 6b und der Kühlformräder 7a, 7b überlagert. Dies lässt sich beispielsweise mittels eines Summiergliedes 25 realisieren, dessen erstem Eingang der Lagesollwert, und dessen zweitem Eingang Datum oder Signal für die Phasenverschiebung 26a aus einem Eingabemedium 26 zugeführt ist. Durch die Überlagerung der Phasenverschiebung am Lagesollwert-Eingang des Servoantriebs wird den Kühlformrädern 7a, 7b ein Phasenversatz bzw. eine Nach- oder Voreilung gegenüber den Umformrädern 6a, 6b erteilt, wie in Figur 7 durch den positiven und negativen Phasenversatz gegenüber der Nullstellung angedeutet. Daraus resultiert eine Stauchung oder Streckung der von den Umformrädern eingeprägten Profilstruktur, insbesondere der Periodenlänge 21. Diese Korrektur oder Nachjustierung der Periodenlänge 21 bzw. der Maßhaltigkeit durch Stauchung oder Streckung erfolgt vorteilhaft im Fertigungsabschnitt zwischen dem Umform-Walzenpaar 6a, 6b und dem Kühlformwalzenpaar 7a, 7b, wo das Materialband 19 mit seinem Profil aufgrund der noch nicht (vollständig oder spürbar) erfolgten Abkühlung noch formbar ist. Der so noch leicht realisierbare Stauchungs- oder Streckungsprozess kann entscheidend sein für die Maßhaltigkeit der Profilstruktur. Zur Stauchung oder Streckung im Sinne einer Feinjustierung oder Korrektur zur Förderung bzw. Einhaltung der Maßhaltigkeit trägt der formschlüssige Eingriff der Kühlformräder 7a, 7b in die von den Umformrädern 6a, 6b gestaltete Profilstruktur bei. Dieses Stauchen oder Dehnen und, damit einhergehend, das Feinjustieren der Periodenlänge 21 der Profilstruktur lässt sich nicht nur durch die relative Winkelstellung zwischen den Umform- und den Kühlformrädern, sondern auch vom Abstand der beiden Walzenpaare 6a, 6b und 7a, 7b voneinander beeinflussen. Beispielsweise beträgt der Abstand mehrere Periodenlängen 21, im gezeichneten Beispiel mehr als fünf Periodenlängen. Das Eingabemedium 26 für die Überlagerung der Phasenverschiebung kann entweder manuell betätigbar oder von einer externen Produktverwaltungssoftware gesteuert sein.

Im unteren Teil der Figur 7 ist zur vergleichenden Klarstellung eine synchronisierte Winkelstellung der Umform- und der Kühlformräder zueinander ohne Offset gezeichnet. Die jeweilige Winkelstellung der Formräder der beiden Walzenpaare 6a, 6b bzw. 7a, 7b ist identisch.

Im Unterschied zur Figur 7 wird beim Ausführungsbeispiel nach Figur 8 die Phasenverschiebung mittels eines geschlossenen Regelkreises 27 generiert. Dieser weist einen PI-Regler 28 auf, dessen Ausgang dem Summierglied 25 mit positiven Vorzeichen zugeführt ist (wie beim Eingabemedium gemäß Figur 7). Der Reglereingang ist mit dem Ausgang eines Soll-/Istwert-Vergleichsglieds 29 verbunden. Dem ersten, positiven Eingang des Vergleichsglieds 29 ist aus dem Ausgang eines Profilstruktur-Maßhaltigkeitsgenerators 30 ein Sollwert für die Maßhaltigkeit der Profilstruktur zugeführt, der analog wie beim Eingabemedium gemäß Figur 7 durch eine manuelle Eingabe oder durch eine Produktverwaltungssoftware bestimmt oder beeinflusst sein kann. Beispielsweise kann der Sollwert in einem Datum oder Signal oder sonstigen Wert für eine Soll-Periodenlänge für die einzuprägende Profilstruktur bestehen. Der zweite, negative Eingang des Vergleichsglieds 29 ist mit dem Ausgang einer Messstelle 31 für den Istwert der nach dem Kühlform-Walzenpaar auftretenden Periodenlänge 21a der Profilstruktur verbunden. Die Messstelle 31 umfasst einen die Profilstruktur, insbesondere Periodenlänge 21a des umgeformten Materialbandes 19 abtastenden Sensor 32. Indem über diesen Sensor 32 bzw. die entsprechende Messstelle 31 die Ist-Maßhaltigkeit der eingeprägten Profilstruktur erfasst wird, kann die Phasenverschiebung über den Regelkreis 27 geregelt und somit die Qualität beispielsweise der für eine Wabenstruktur umzuformenden Papierstreifen entscheidend beeinflusst werden. Wird über das Vergleichsglied 29 eine Abweichung der Ist-Periodenlänge 21a von der Soll-Periodenlänge festgestellt, erzeugt der PI-Regler aus der eingegangenen Regeldifferenz eine entsprechende Phasenverschiebung 26a für die Lage- bzw. Drehstellung der Kühlformräder 7a, 7b gegenüber den Umformrädern 6a, 6b. Dadurch lässt sich die Abweichung von der Soll-Maßhaltigkeit bzw. Soll-Periodenlänge der Profilstruktur über das aus der Phasenverschiebung resultierende Strecken oder Stauchen ausregeln.

### Bezugszeichenliste

- 1: Untergestell
- 1a: Kabelkanal
- 2: Heizeinrichtung
- 3: Widerstandsheizelement
- 4.1-4.4.1: Temperatursensoren
- 5: Umformrad-Antriebsaggregat
- 5a, 5b: Antriebe
- 6a, 6b: Umformrad
- 7a, 7b: Kühlformrad
- 8: Kühlformrad-Antriebsaggregat
- 8a, 8b: Kühlformrad-Antrieb
- 9: Antriebsaggregat des Querschneiders
- 9a: Schneidrad-Antrieb
- 9b: Gegenhalter-Formradantrieb
- 10a: Messer-/Schneidrad
- 10b: Gegenhalter-Formrad
- 11: Gestell
- 12: Antriebsaggregat des Wabenstreifenwenders
- 13: Schieber-Führungen
- 14: Schieber-Antrieb
- 15: Tischplatte
- 16: Tischplatten-Positionskontrolle
- 17: Tischplatten-Anhebe- und Absenkmittel
- 18: Wabenstreifen-Magnetstiftstopper
- 19: Materialbahn
- 19a: profilierte Materialbahn
- 20: Transportrichtung
- 21, 21a: Periodenlänge
- 22: Servoantrieb
- 23: Lagesollwert-Generator
- 24: Hochlaufgeber
- 25: Summierglied
- 26: Eingabemedium für Phasenverschiebung
- 26a: Phasenverschiebung
- 27: Regelkreis
- 28: PI-Regler
- 29: Vergleichsglied
- 30: Profilstruktur-Maßhaltigkeitsgenerator
- 31: Messstelle für Periodenlängen-Istwert
- 32: Sensor
- 33: Abstand

## Patentansprüche

1. Verfahren zum Umformen einer Profilform, insbesondere Längs-Profilform, einer Materialbahn (19) in eine regelmäßig wellenartige und/oder periodische Profilstruktur, wobei die Materialbahn (19) als Werkstoff Papier und/oder Kunststoff und/oder Kunststofffolie und/oder wärmeisolierendes Material umfasst, ausgenommen Werkstoffe mit Metall/metallischen und/oder wärmeleitenden Bestandteilen, unter Verwendung eines oder mehrerer, sich bewegender Umformmittel (6a,6b), mit dem oder denen die Materialbahn (19) in formschlüssigen Eingriff gebracht wird, **dadurch gekennzeichnet, dass** nach dem Umformmittel-Eingriff die dadurch profilierte Materialbahn (19a) in formschlüssigen Eingriff mit einem oder mehreren, komplementär profilierten Verstellmitteln (7a,7b) gebracht wird, die relativ zu den Umformmitteln (6a,6b) derart bewegt werden, dass die durch die Umformmittel (6a,6b) gebildeten Profilstruktur zur Einstellung, Veränderung oder Einhaltung ihrer Maßhaltigkeit einer etwaigen nachträglichen Feinjustierung und/oder Korrektur unterzogen wird.

2. Verfahren nach Anspruch 1, **dadurch gekennzeichnet, dass** zur Feinjustierung und/oder Korrektur die Umform- und Verstellmittel (6a,6b; 7a,7b) in ihrer jeweiligen Position relativ zueinander verändert oder versetzt werden.

3. Verfahren nach Anspruch 1 oder 2, **dadurch gekennzeichnet, dass** zur Feinjustierung und/oder Korrektur die profilierte Materialbahn (19a) mittels des oder der Verstellmittel (7a,7b) gestreckt, gestaucht oder gedehnt und/oder die Periodenlänge (21) der Profilstruktur verändert wird.

4. Verfahren nach einem der vorangehenden Ansprüche, **dadurch gekennzeichnet, dass** die Verstellmittel (7a,7b) synchron zu den Umformmitteln (6a,6b) bewegt oder betätigt werden, wobei zur nachträglichen Feinjustierung und/oder Korrektur der Profilstruktur zwecks Einstellung, Veränderung oder Einhaltung von deren Maßhaltigkeit eine relative Phasenlage oder eine Phasenverschiebung zwischen den Verstellmitteln (7a,7b) und den Umformmitteln (6a,6b) eingestellt oder verändert wird.

5. Verfahren nach Anspruch 4, **dadurch gekennzeichnet, dass** die Einstellung oder Veränderung der Phasenlage oder -verschiebung der Verstellmittel (7a,7b) deren Steuerung über ein Eingabemedium (26) für eine Phasenverschiebung (26a), beispielsweise über eine manuelle Eingabe von entsprechenden Steuerdaten oder -parametern umfasst.

6. Verfahren nach Anspruch 4 oder 5, **dadurch gekennzeichnet, dass** die Einstellung oder Veränderung der Phasenlage oder Phasenverschiebung der Verstellmittel deren Regelung (27) abhängig von einer Messung (31) der Profil-Periodenlänge (21a) und/oder sonstiger Istmaße der geformten Profilstruktur erfolgt.

7. Verfahren nach einem der vorangehenden Ansprüche, **dadurch gekennzeichnet, dass** die Verstellmittel (7a,7b) synchron zu den Umformmitteln (6a,6b) bewegt oder betätigt werden, wobei zur nachträglichen Feinjustierung und/oder Korrektur der Profilstruktur zwecks Einstellung, Veränderung oder Einhaltung von deren Maßhaltigkeit der räumliche Abstand zwischen den Umformmitteln (6a,6b) und den Verstellmitteln (7a,7b) eingestellt oder verändert wird, zum Beispiel über eine manuelle Eingabe von entsprechenden Steuerdaten oder -parametern oder über eine Regelung des Abstands abhängig von einer Messung (31) der Profilstruktur-Periodenlänge (21a) und/oder sonstiger Istmaße des geformten Profils.

8. Verfahren nach einem der vorangehenden Ansprüche, **gekennzeichnet durch** einen Einsatz eines oder mehrerer Kühlmittel, mittels welcher nach dem Umformmittel-Einsatz in zeitlichem und örtlichem Abstand davon die profilierte Materialbahn (19a) in einen kälteren Zustand versetzt wird.

9. Verfahren nach Anspruch 8, **dadurch gekennzeichnet, dass** der Kühlmittel-Einsatz mit dem Verstellmittel-Eingriff zeit- und ortsgleich oder zumindest weitgehend zeit- und ortsgleich erfolgt.

10. Verfahren nach einem der Ansprüche 1-9, **dadurch gekennzeichnet, dass** die Umform- und/oder Verstellmittel (6a, 6b; 7a, 7b) mit einem oder mehreren Linearantrieben versehen oder verbunden werden, mittels welchem oder welchen einen Abstand (33) zwischen den Umform- und Verstellmitteln derart verstellt wird, dass zur Einhaltung einer vorbestimmten Maßhaltigkeit über eine Abstandsänderung eine etwaige nachträgliche Feinjustierung und/oder Korrektur des durch Umformmittel (6a, 6b) gebildeten Profils erfolgt.

11. Anordnung zum Umformen der Profilform einer Materialbahn (19) in eine regelmäßig wellenartige und/oder periodische Profilstruktur, welche Materialbahn (19) als Werkstoff Papier und/oder Kunststoff und/oder Kunststofffolie und/oder wärmeisolierendes Material umfasst, ausgenommen Werkstoffe mit Metall/metallischen und/oder wärmeleitenden Bestandteilen, insbesondere zur Durchführung des Verfahrens nach einem der vorangehenden Ansprüche, mit einer für die Materialbahn vorgesehenen Förder- oder Transporteinrichtung, die ein oder mehrere, bewegte oder bewegbare Umformmittel (6a,6b) umfasst, mit dem oder denen die Materialbahn (19) in formschlüssigen Eingriff steht oder setzbar ist, **dadurch gekennzeichnet, dass** dem oder den Umformmitteln (6a,6b) in Förder- oder Transportrichtung (20) ein oder mehrere, komplementär profilierte Verstellmittel (7a,7b) zum formschlüssigen Eingriff in die profilierte Materialbahn (19a) nachgeordnet sind, die relativ zu den Umformmitteln (6a,6b) derart verstellt oder verstellbar sind, dass zur Einhaltung einer vorbestimmten Maßhaltigkeit eine etwaige nachträgliche Feinjustierung und/oder Korrektur der durch die Umformmittel (6a,6b) gebildeten Profilstruktur erfolgt.

12. Anordnung nach Anspruch 11, **dadurch gekennzeichnet, dass** die Umformmittel (6a,6b) mit Heizmitteln zur Erwärmung der Materialbahn (19) und/oder die Verstellmittel (7a,7b) mit einem oder mehreren Kühlelementen zum Kühlen der durch die Umformmittel profilierten Materialbahn (19a) versehen sind und/oder in Wirkungsverbindung stehen.

13. Anordnung nach Anspruch 12, **dadurch gekennzeichnet, dass** das Kühlelement oder die Kühlelemente eine Ausbildung des oder der Verstellmittel (7a,7b) als passive Kühlkörper umfassen.

14. Anordnung nach einem der vorangehenden Ansprüche, wobei die Umform- und/oder Verstellmittel (6a,6b;7a,7b) jeweils mit einem Paar gegenüber liegender Formräder realisiert sind, die jeweils eine Verzahnung oder Form entsprechend der einzuprägenden, zu biegenden oder sonst zu gestaltenden Profilstruktur am äußeren Umfang aufweisen und zwischen sich einen Durchgangs- und Förderspalt für die Materialbahn (19,19a) bilden, **dadurch gekennzeichnet, dass** die Formräderpaare (6a,6b;7a,7b) miteinander synchronisiert antreibbar oder angetrieben sind, wobei den Verstell-Formrädern (7a,7b) relativ zu den vorgeordneten Umformrädern (6a,6b) ein Lageversatz oder eine Phasenverschiebung (26a) zur Einhaltung der vorbestimmten Maßhaltigkeit der Profilstruktur einprägbar oder eingeprägt ist.

15. Anordnung nach Anspruch 14, **dadurch gekennzeichnet, dass** die Formräderpaare (6a,6b;7a,7b) mit jeweils einem oder mehreren separaten Antrieben (22) vorzugsweise geregelt drehbar, und die Antriebe (22) miteinander über einen gemeinsam vorgegebenen Lagesollwert (23) synchronisiert oder synchronisierbar sind, wobei ein vorbestimmter Lageversatz oder eine vorbestimmte Phasenverschiebung (26a) gegenüber dem vorgeordneten Umform-Räderpaar (6a,6b) dem oder den Antrieben (22) des Verstellformräder-Paares (7a,7b) beispielsweise mittels manueller Eingabe oder sonstiger Eingabeschnittstellen (26) eingeprägt oder einprägbar ist.

16. Anordnung nach Anspruch 14 oder 15, **dadurch gekennzeichnet, dass** die Formräderpaare (6a,6b;7a,7b) mit je einem oder mehreren separaten Antrieben (22) vorzugsweise geregelt drehbar, und die Antriebe (22) miteinander über einen gemeinsam vorgegebenen Lagesollwert (23) synchronisiert oder synchronisierbar sind, wobei je nach einem Messbeziehungsweise Istwert aus einer Messstelle (31) für die Periodenlänge (21a) oder die sonstige Maßhaltigkeit der geformten Profilstruktur eine Lagebeziehungsweise Phasenverschiebung (26a) gegenüber dem vorgeordneten Umform-Räderpaar (6a,6b) dem oder den Antrieben (22) des Verstellformräder-Paares (7a,7b) eingeprägt oder einprägbar ist.

17. Anordnung nach Anspruch 16, **dadurch gekennzeichnet, dass** die Messstelle (31) ausgangsseitig mit dem Istwert-Eingang eines Regelkreises (27) zur Bestimmung des einzuprägenden Lageversatzes oder der Phasenverschiebung (26a) für den oder die Antriebe (22) des Verstellformräder-Paars (7a,7b) verbunden oder verbindbar ist.

18. Anordnung nach einem der Ansprüche 11 - 17, **dadurch gekennzeichnet, dass** die Umform- und/oder Verstellmittel (6a,6b;7a,7b) mit einem oder mehreren Linearantrieben versehen oder verbunden sind, welcher oder welche zur Verstellung des Abstands (33) zwischen den Umform- und Verstellmitteln derart eingerichtet und/oder ausgebildet sind, dass zur Einhaltung einer vorbestimmten Maßhaltigkeit über eine Abstandsänderung eine etwaige nachträgliche Feinjustierung und/oder Korrektur des durch die Umformmittel (6a,6b) gebildeten Profils erfolgt.

## Claims

1. A method for reshaping a profile form, in particular a longitudinal profile form, of a material web (19) into a regularly corrugated and/or periodic profile structure, the material web (19) comprising, as material, paper and/or plastic and/or plastic film and/or heat-insulating material, with the exception of materials with metal/metallic and/or heating-conductive components, using one or more moving reshaping means (6a, 6b) with which the material web (19) is brought into positive engagement, **characterised in that** after the engagement with the reshaping means, the material web (19a) which was profiled in this way is brought into positive engagement with one or more adjustment means (7a, 7b), profiled in a complementary manner, that are moved relative to the reshaping means (6a, 6b) such that the profile structure formed by the reshaping means (6a, 6b) is subjected, for adjusting, changing or maintaining its size accuracy, to a possible subsequent fine adjustment and/or correction.

2. The method according to Claim 1, **characterised in that** for the fine adjustment and/or correction, the reshaping and adjustment means (6a, 6b; 7a, 7b) are moved or shifted relative to one another in their respective positions.

3. The method according to Claim 1 or 2, **characterised in that**, for the fine adjustment and/or correction, the profiled material web (19a) is stretched, compressed or expanded by the adjustment means (7a, 7b) and/or the periodic length (21) of the profile structure is changed.

4. The method according to any of the preceding claims, **characterised in that** the adjustment means (7a, 7b) are moved or activated synchronously with the reshaping means (6a, 6b), for the subsequent fine adjustment and/or correction of the profile structure for the purpose of setting, changing or maintaining its size accuracy, a relative phase position or a phase shift between the adjustment means (7a, 7b) and the reshaping means (6a, 6b) being set or changed.

5. The method according to Claim 4, **characterised in that** the setting or changing of the phase position or phase shift of the adjustment means (7a, 7b) comprises their control via an input medium (26) for a phase shift (26a), for example by means of manual inputting of corresponding control data or parameters.

6. The method according to Claim 4 or 5, **characterised in that** the setting or changing of the phase position or phase shift of the adjustment means takes place by regulating (27) them dependently upon a measurement (31) of the periodic length (21a) of the profile and/or of other actual dimensions of the formed profile structure.

7. The method according to any of the preceding claims, **characterised in that** the adjustment means (7a, 7b) are moved or activated synchronously with the reshaping means (6a, 6b), for the subsequent fine adjustment and/or correction of the profile structure for the purpose of setting, changing or maintaining its size accuracy, the spatial distance between the reshaping means (6a, 6b) and the adjustment means (7a, 7b) being set or changed, for example by means of manual inputting of corresponding control data or parameters or by regulating the distance dependently upon a measurement (31) of the periodic length (21a) of the profile structure and/or of other actual dimensions of the formed profile.

8. The method according to any of the preceding claims, **characterised by** the use of one or more cooling agents, by means of which the profiled material web (19a) is put in a colder state after the use of the reshaping means at a distance in time and place from said reshaping means.

9. The method according to Claim 8, **characterised in that** the use of cooling agent takes place at the same time and place, or at least largely at the same time and place, as engagement of the adjustment means.

10. The method according to any of Claims 1-9, **characterised in that** the reshaping and/or adjustment means (6a, 6b; 7a, 7b) are provided with or are connected to one or more linear drives, by means of which a distance (33) between the reshaping and adjustment means is set such that, in order to maintain a predetermined size accuracy, a possible subsequent fine adjustment and/or correction of the profile formed by reshaping means (6a, 6b) takes place by changing the distance.

11. An arrangement for reshaping the profile form of a material web (19) into a regularly corrugated and/or periodic profile structure, which material web (19) comprises, as material, paper and/or plastic and/or plastic film and/or heat-insulating material, with the exception of materials with metal/metallic and/or heat-conductive components, in particular for implementing the method according to any of the preceding claims, having a conveyor device or transport device provided for the material web and which comprises one or more moved or moveable reshaping means (6a, 6b) with which the material web (19) is or can be put into positive engagement, **characterised in that** one or more adjustment means (7a, 7b), profiled in a complementary manner for the positive engagement in the profiled material web (19a), are arranged downstream of the reshaping means (6a, 6b) in the direction of conveyance or transport (20), which adjustment means are moved or can be moved relative to the reshaping means (6a, 6b) such that, in order to maintain a predetermined size accuracy, a possible subsequent fine adjustment and/or correction of the profile structure formed by the reshaping means (6a, 6b) takes place.

12. The arrangement according to Claim 11, **characterised in that** the reshaping means (6a, 6b) is provided with and/or is operatively connected to heating means for heating the material web (19) and/or the adjustment means (7a, 7b) is provided with and/or is operatively connected to one or more cooling elements for cooling the material web (19a) profiled by the reshaping means.

13. The arrangement according to Claim 12, **characterised in that** the cooling element or the cooling elements comprises or comprise a form of the adjustment means (7a, 7b) as a passive cooling body.

14. The arrangement according to any of the preceding claims, the reshaping and/or adjustment means (6a, 6b; 7a, 7b) respectively being implemented with a pair of opposing forming wheels that each have on their outer circumference a cogging or shape corresponding to the profile structure to be embossed, bent or otherwise shaped, and form a passage and conveying slot for the material web (19 ,19a) between them, **characterised in that** the forming wheel pairs (6a, 6b; 7a, 7b) can be driven or are driven in synchrony with one another, a position offset or a phase shift (26a) for maintaining the predetermined size accuracy of the profile structure being able to be impressed or being impressed on adjustment forming wheels (7a, 7b) relative to the reshaping wheels (6a, 6b) arranged upstream.

15. The arrangement according to Claim 14, **characterised in that** the forming wheel pairs (6a, 6b; 7a, 7b) can each rotate in a preferably regulated manner with one or more separate drives (22), and the drives (22) are synchronised or can be synchronised with one another via a theoretical position value (23) given in common, a predetermined position offset or a predetermined phase shift (26a) opposite the reshaping wheel pair (6a, 6b) located upstream being impressed or being able to be impressed on the drive or the drives (22) of the adjustment forming wheel pair (7a, 7b), for example by means of manual inputting or other input interfaces (26).

16. The arrangement according to Claim 14 or 15, **characterised in that** the forming wheel pairs (6a, 6b; 7a, 7b) can preferably rotate in a regulated manner with one or more separate drives (22), and the drives (22) are synchronised or can be synchronised with one another via a theoretical position value (23) given in common, a position shift or phase shift (26a) opposite the reshaping wheel pair (6a, 6b) located upstream being impressed or being able to be impressed on the drive or the drives (22) of the adjustment forming wheel pair (7a, 7b) according to a measuring value or actual value from a measuring point (31) for the periodic length (21a) or otherwise for the size accuracy of the formed profile structure.

17. The arrangement according to Claim 16, **characterised in that** the measuring point (31) is connected or can be connected on an output side to the actual value input of a control circuit (27) for determining the position offset or the phase shift (26a) to be impressed for the drive or the drives (22) of the adjustment forming wheel pair (7a, 7b).

18. The arrangement according to any of Claims 11 - 17, **characterised in that** the reshaping and/or adjustment means (6a, 6b; 7a, 7b) are provided with or are connected to one or more linear drives that is or are set up and/or constructed for adjusting the distance (33) between the reshaping and the adjustment means such that, in order to maintain a predetermined size accuracy during a change of distance, a possible subsequent fine adjustment and/or correction of the profile formed by the reshaping means (6a, 6b) takes place.

## Revendications

1. Procédé pour remodeler une forme de profil, en particulier une forme de profil longitudinal, d'un matériau en bande (19) en une structure à profil en vagues régulières et/ou à profil périodique, dans lequel le matériau en bande (19) comprend en tant que matière constituante le papier et/ou la matière plastique et/ou la feuille de matière plastique et/ou une matière thermiquement isolante à l'exclusion de matériaux ayant des composants en métal/métalliques et/ou conducteurs de la chaleur, en utilisant un ou plusieurs moyens de transformation (6a, 6b) mobiles avec lesquels le matériau en bande (19) est amené en engagement positif, **caractérisé en ce que,** après l'engagement avec les moyens de transformation, le matériau en bande (19a) qui a été profilé en conséquence est amené en engagement positif avec un ou plusieurs moyens d'ajustement (7a, 7b) profilés selon une manière complémentaire, qui sont déplacés par rapport aux moyens de transformation (6a, 6b) de telle manière que la structure profilée formée par les moyens de transformation (6a, 6b) est soumise ensuite, pour ajustement, changement ou maintien de sa précision de dimension, à un ajustement fin et/ou une correction.

2. Procédé selon la revendication 1, **caractérisé en ce que** pour l'ajustement fin et/ou la correction, les moyens de transformation et les moyens d'ajustement (6a, 6b ; 7a, 7b) sont bougés ou déplacés l'un par rapport à l'autre dans leur position particulière.

3. Procédé selon l'une des revendications 1 ou 2, **caractérisé en ce que**, pour l'ajustement fin et/ou la correction, le matériau en bande (19a) profilé est étiré, refoulé ou étendu par les moyens d'ajustement (7a, 7b) et/ou la longueur périodique (21) de la structure profilée est modifiée.

4. Procédé selon l'une quelconque des revendications précédentes, **caractérisé en ce que** les moyens d'ajustement (7a, 7b) sont déplacés ou actionnés de manière synchrone avec les moyens de transformation (6a, 6b), de façon que, pour ensuite un ajustement fin et/ou une correction de la structure profilée dans le but d'établir, de modifier ou de maintenir sa précision de dimension, on établisse ou on modifie une position relative de phase ou un changement de phase entre les moyens d'ajustement (7a, 7b) et les moyens de transformation (6a, 6b).

5. Procédé selon la revendication 4, **caractérisé en ce que** l'établissement ou la modification de la position de phase ou du décalage de phase des moyens d'ajustement (7a, 7b) comprennent la commande de ceux-ci par l'intermédiaire d'un moyen d'entrée (26) pour un changement de phase (26a), par exemple par une entrée manuelle de données ou de paramètres de commande appropriés.

6. Procédé selon l'une des revendications 4 ou 5, **caractérisé en ce que** l'établissement ou le changement de la position de phase ou du décalage de phase des moyens d'ajustement se produit par leur réglage (27) en fonction d'une mesure (31) de la longueur périodique (21a) du profilé ou d'autres dimensions réelles de la structure profilée formée.

7. Procédé selon l'une quelconque des revendications précédentes, **caractérisé en ce que** les moyens d'ajustement (7a, 7b) sont déplacés ou actionnés en synchronisme avec les moyens de transformation (6a, 6b), de façon que, pour un ajustement fin et/ou une correction de la structure profilée dans le but d'établir, de modifier ou de maintenir sa précision de dimension, la distance spatiale entre les moyens de transformation (6a, 6b) et les moyens d'ajustement (7a, 7b) est établie ou modifiée par exemple par une entrée manuelle de données ou de paramètres de commande appropriés ou par une régulation de la distance en fonction d'une mesure (31) de la longueur périodique (21a) de la structure profilée et/ou d'autres dimensions réelles du profil formé.

8. Procédé selon l'une quelconque des revendications précédentes, **caractérisé par** l'utilisation d'un ou plusieurs agents de refroidissement au moyen desquels le matériau en bande (19a) profilé est mis dans un état plus froid, après l'utilisation des moyens de transformation, à une certaine distance en temps et en espace par rapport aux moyens de transformation.

9. Procédé selon la revendication 8, **caractérisé en ce que** l'utilisation d'agents de refroidissement est mise en oeuvre en même temps et au même lieu, ou au moins en grande partie en même temps et au même lieu, que l'engagement des moyens d'ajustement.

10. Procédé selon l'une quelconque des revendications 1 à 9, **caractérisé en ce que** les moyens de transformation et/ou les moyens d'ajustement (6a, 6b ; 7a, 7b) sont munis de roues associées à un ou plusieurs mécanismes d'entraînement linéaire, par lequel ou par lesquels un écart (33) entre les moyens de transformation et les moyens d'ajustement est établi de façon que, afin de maintenir une précision dimensionnelle prédéterminée par un changement de distance, on réalise ensuite de façon fine un réglage et/ou une correction du profil formé par des moyens de formage (6a, 6b).

11. Agencement pour remodeler une forme de profil d'un matériau en bande (19) en une structure à profil en vagues régulières et/ou à profil périodique, dans lequel le matériau en bande (19) comprend en tant que matière constituante le papier et/ou la matière plastique et/ou la feuille de matière plastique et/ou une matière thermiquement isolante à l'exclusion de matériaux ayant des composants en métal/métalliques et/ou conducteurs de la chaleur, en particulier pour la mise en oeuvre d'un procédé selon l'une quelconque des revendications précédentes, avec un convoyeur ou dispositif de transport approprié pour le matériau en bande, lequel agencement comprend un ou plusieurs moyens de transformation (6a, 6b) déplacés ou déplaçables avec lesquels le matériau en bande (19) est ou peut-être mis en engagement positif, **caractérisé en ce qu'**un ou plusieurs moyens d'ajustement (7a, 7b), profilés de façon complémentaire pour l'engagement positif dans la bande de matériau (19a), profilée sont disposés en aval du ou des moyens de transformation (6a, 6b) dans une direction de déplacement ou de transport (20), lesquels moyens d'ajustement sont déplacés ou peuvent être déplacés par rapport aux moyens de transformation (6a, 6b) de telle façon que, pour maintenir une précision prédéterminée de dimension, on réalise ensuite éventuellement un ajustement fin et/ou une correction de la structure profilée formée par les moyens de transformation (6a, 6b).

12. Agencement selon la revendication 11, **caractérisé en ce que** les moyens de transformation (6a, 6b) comprennent, ou ont un lien actif avec, des moyens d'échauffement pour échauffer le matériau en bande (19), et/ou les moyens d'ajustement (7a, 7b) comprennent, ou ont un lien actif avec, un ou plusieurs éléments de refroidissement pour refroidir le matériau en bande (19a) profilé par les moyens de transformation.

13. Agencement selon la revendication 12, **caractérisé en ce que** le ou les éléments de refroidissement comprennent une formation du ou des moyens d'ajustement (7a, 7b) comme corps de refroidissement passif.

14. Agencement selon l'une quelconque des revendications précédentes, dans lequel les moyens de transformation et/ou les moyens d'ajustement (6a, 6b ; 7a, 7b) sont conçus chacun avec une paire de roues de formage opposées qui comprennent sur leur circonférence extérieure une denture ou forme correspondant à la structure profilée à former, courber ou former d'une autre manière, et qui forment entre elles un passage ou une fente de transport pour le matériau en bande (19, 19a), **caractérisé en ce que** les paires de roues de formage (6a, 6b ; 7a, 7b) peuvent être entraînées ou sont entraînées de façon synchronisée l'une avec l'autre, dans lequel un décalage de position ou un décalage de phase (26a) pour maintenir la précision prédéterminée de dimension de la structure profilée peut être appliqué ou est appliqué sur les roues de formage d'ajustement (7a, 7b) par rapport aux roues de transformation (6a, 6b) disposées en amont.

15. Agencement selon la revendication 14, **caractérisé en ce que** les paires de roues de formage (6a, 6b ; 7a, 7b) peuvent tourner de préférence d'une façon régulière avec un ou plusieurs mécanismes d'entraînement distincts (22), et **en ce que** les mécanismes d'entraînement (22) sont synchronisés ou peuvent être synchronisés l'un avec l'autre au moyen d'une valeur de position théorique (23) commune, dans lequel un décalage de position prédéterminé ou un décalage de phase prédéterminé (26a) par rapport à une paire de roues de transformation (6a, 6b) logée en amont est appliqué ou peut être appliqué au ou aux mécanismes d'entraînement (22) de la paire de roues de formage d'ajustement (7a, 7b) par exemple au moyen d'une entrée manuelle ou de toute autre interface d'entrée (26).

16. Agencement selon la revendication 14 ou la revendication 15, **caractérisé en ce que** les paires de roues de formage (6a, 6b ; 7a, 7b) peuvent tourner chacune de façon régulière avec un ou plusieurs mécanismes d'entraînement séparés (22), et **en ce que** les mécanismes d'entraînement (22) sont synchronisés ou peuvent être synchronisés l'un avec l'autre au moyen d'une valeur de position théorique (23) commune, dans lequel un décalage de position ou un décalage de phase (26a) par rapport à la paire de roues de transformation (6a, 6b) logée en amont est appliqué ou peut être appliqué sur le ou les mécanismes d'entraînement (22) de la paire de roues de formage d'ajustement (7a, 7b) en fonction d'une valeur mesurée ou d'une valeur réelle à partir d'un point de mesure (31) pour la longueur périodique (21a) ou pour la précision d'une autre dimension de la structure profilée formée.

17. Agencement selon la revendication 16, **caractérisé en ce que** le point de mesure (31) est connecté ou peut-être connecté sur un côté de sortie à une entrée de valeur réelle d'un système de commande (27) pour déterminer le décalage de position ou le décalage de phase (26a) à appliquer pour le ou les mécanismes d'entraînement (22) de la paire de roues de formage d'ajustement (7a, 7b).

18. Agencement selon l'une quelconque des revendications 11 à 17, **caractérisé en ce que** les moyens de transformation et/ou d'ajustement (6a, 6b ; 7a, 7b) sont prévus avec ou connectés à un ou plusieurs mécanismes d'entraînement linéaire qui sont adaptés ou conçus pour ajuster la distance (33) entre les moyens de transformation et les moyens d'ajustement de telle sorte que, pour maintenir une précision prédéterminée de dimension pendant une modification de distance, on réalise ensuite un ajustement fin ou une correction du profilé formé par les moyens de transformation (6a, 6b).
